# EUROPÄISCHE PATENTSCHRIFT

(11) **EP 2 337 903 B1**
(45) Veröffentlichungstag und Bekanntmachung des Hinweises auf die Patenterteilung: **29.06.2016**
(21) Anmeldenummer: 09743929.3
(22) Anmeldetag: 19.10.2009
(51) Int. Cl.: E04B 1/00, E04H 9/02

(54) **ANSCHLUSSELEMENTE FÜR GEBÄUDEVERBINDUNGEN**
CONNECTION ELEMENTS FOR BUILDING CONNECTIONS
ELEMENTS DE RACCORDEMENT POUR ASSEMBLAGES DANS DES BATIMENTS

(30) Priorität: 23.10.2008 CH 16652008
(43) Veröffentlichungstag der Anmeldung: 29.06.2011
(73) Patentinhaber: Basys Ag, 3422 Kirchberg (CH)
(72) Erfinder: ROBERT, André, CH-9445 Rebstein (CH); GUTZWILLER, Clément, CH-3422 Kirchberg (CH)
(74) Vertreter: Fleck, Hermann-Josef
(86) Internationale Anmeldenummer: PCT/IB2009/054600
(87) Internationale Veröffentlichungsnummer: WO 2010/046841

(56) Entgegenhaltungen:
- EP-A1- 0 822 299
- EP-A1- 1 627 971
- CH-A5- 690 966
- DE-U1- 29 903 589

## Beschreibung

Die vorliegende Erfindung betrifft eine Anschlusseinheit für Gebäudeverbindungen gemäss Oberbegriff des Patentanspruchs 1.

Für Kragplatten an Gebäuden wie sie für Balkone geplant werden, finden Anschlusseinheiten Anwendung, wie sie z.B. aus der DE 37 00 295 C2 und der CH 690 966 A5 bekannt sind. Alle diese Erfindungen behandeln die Aufnahme von Zug- und Druckkräften, um eine Kragplatte in horizontaler Position zu halten. Insbesondere, wenn eine solche Kragplatte als Boden-Decke für einen verglasten Raum verwendet wird ist ein Absenken solcher Platten absolut nicht erwünscht, weil eine solche Abweichung aus der horizontalen die normalerweise am äussersten Ende angebrachten Verglasungen und Abschlüsse verklemmt oder gar beschädigt.

Die CH 690 966 A5 offenbart eine Anschlusseinheit mit den Merkmalen des Oberbegriffs des Anspruchs 1.

Diese Betrachtungsweise entspricht jedoch nicht den praktischen Anforderungen. Es wäre schön, wenn die an den Baukörpern angreifenden Kräfte nur durch die Gravitation erzeugt würden. Es hat sich jedoch gezeigt, dass speziell natürlich in Erdbeben gefährdeten Gegenden die auf die Baukörper einwirkenden Kräfte von allen möglichen Richtungen, vertikal, horizontal und natürlich auch in winkeligen Richtungen zu den beiden, auf die Baukörper einwirken. Wenn nun das bisher angewandte Prinzip, nur vertikal einwirkende Kräfte zu betrachten angewandt wird, dann entstehen z. B. im Falle der Einwirkung durch Erdbeben in horizontaler Richtung Belastungen auf die Anschlusseinheiten welche nicht vorgesehen sind.

Die hier beschriebenen Neuerungen zeichnen sich dadurch aus, dass die Tragteile in einem oder mehreren Winkeln angeordnet sind. Sie erfüllen im Normalzustand ihre im Allgemeinen zugedachte und z. B. in Patent CH 690 966 A5 beschriebene Tragfunktion. Im ausserordentlichen Lastfalle auftretende Erschütterungen und Schwingungen (z. B. Erdbeben) verlieren die Bewehrungselemente die ursprünglich wirkende, befriedigende Gebrauchstauglichkeit und das erforderliche Tragverhalten. Die erfindungsgemässen Anschlusseinheiten übernehmen sodann neu, eine andere im räumlichen auftretende statische Funktion und können diese auch vollumfänglich erfüllen (Zug- und / oder Druckbandfunktion).

Diese neue Fähigkeit kann ferner so beschrieben werden:
A Kombiniertes Tragverhalten, Situation I) und II)
   I) Die für eine befriedigende Gebrauchstauglichkeit notwendige minimale Verformung verlangt nach dem gemäss Patent Nr. CH690966A5 beschriebenen Tragverhalten. Dafür sind die Tragelemente im Bauteil verankert. Dies ist Normalzustand.
   II) Im ausserordentlichen Lastfalle (z. B. Erdbeben) spielt die Gebrauchstauglichkeit keine Rolle mehr, die Tragelemente mit den hier beschriebenen Neuerungen dürfen die für minimale Verformung vorhandenen Fixierungen verlieren. Aufgrund der Anordnung in einem oder mehreren bestimmten Winkeln zur Horizontalen und Vertikalen werden die Elemente in dieser Situation zu reinen Zug- und Druckbändern.
B Verbessertes Tragverhalten
   Da mit dieser Neuerung je nach Anordnung in Situation II) grössere Deformationen (Wege) ermöglicht werden, ohne dass die Tragelemente versagen können, ergeben sich bessere Dämpfungseigenschaften der Erschütterungen und Schwingungen mit entsprechend kleineren resultierenden Kräften.

Selbstverständlich müssen diese in statischer Hinsicht neben Situation I) auch auf Situation II) bemessen sein. Die Lasten sind unter Umständen um Grössenordnungen verschieden!

Die vorliegende Erfindung stellt sich nunmehr die Aufgabe, eine Anschlusseinheit zur Verbindung von Gebäudeteilen aus Beton und Stahl an Betonbauten der eingangs genannten Art derart zu verbessern, dass die oben beschriebenen Bedingungen erfüllt werden.

Diese Aufgabe löst eine Anschlusseinheit mit den Merkmalen des Patentanspruches 1. Weitere erfindungsgemässe Merkmale gehen aus den abhängigen Ansprüchen hervor und deren Vorteile sind in der nachfolgenden Beschreibung erläutert.

In der Zeichnung zeigt:
- Fig. 1: Schnitt A-A einer Anschlusseinheit, horizontale Versteifungsplatte,
- Fig. 2: Schnitt B-B einer Anschlusseinheit, horizontal angeordnete Versteifungsplatte, feste Einheit im Winkel α zum Isolierkörper,
- Fig. 3: Schnitt C-C einer Anschlusseinheit, vertikale Versteifungsplatte,
- Fig. 4: Schnitt D-D einer Anschlusseinheit, vertikal angeordnete Versteifungsplatte, feste Einheit im Winkel α zum Isolierkörper,
- Fig. 5: Schnitt E-E einer Anschlusseinheit, zur Vertikalen im Winkel γ angeordnete Versteifungsplatte,
- Fig. 6: Schnitt F-F einer Anschlusseinheit, zum Isolierkörper senkrecht stehende feste Einheit,
- Fig. 7: Schnitt G-G einer Anschlusseinheit, zur Vertikalen im Winkel γ angeordnete Versteifungsplatte,
- Fig. 8: Schnitt H-H einer Anschlusseinheit, zum Isolierkörper im Winkel α angeordnete feste Einheit,
- Fig. 9: Schnitt J-J einer Anschlusseinheit, zum Vertikalen im Winkel β angeordnete feste Einheit,
- Fig. 10: Schnitt K-K einer Anschlusseinheit, vertikal angeordnete Versteifungsplatte.

Die Figuren stellen bevorzugte beispielhafte Ausführungsvorschläge dar, welche in der nachfolgenden Beschreibung als Beispiele erläutert werden.
10 Isolierkörper
11 Bewehrungsstab
13 Versteifungsplatte

Die Anschlusseinheit besteht aus einem Isolierkörper 10, einer Versteifungsplatte 13 und zwei Bewehrungsstäben 11,11'. Der Einfachheit halber wird in dieser Beschreibung von einer festen Einheit gesprochen, das sich aus der Versteifungsplatte 13 und den zwei mit dieser fest verbundenen Bewehrungsstäben 11,11' zusammensetzt. Die zwei Bewehrungsstäbe 11,11' und die Versteifungsplatte 13 sind durch Schweißen oder Kleben etc. zu einer festen Einheit zusammengefügt. Entscheidend für die Kraftübertragung zwischen zwei Baukörpern ist die Lage des Anschlusselementes in Bezug auf die zu verbindenden Baukörper.

Um die Positionen und Lagen einfach darzustellen, wurden immer Figurenpaare Fig.1/Fig.2, Fig.3/Fig.4, Fig.5/Fig.6, und Fig.7/Fig.8 mit Schnitt im Grundriss (gerade Nummern Fig. 2, 4, 6, 8) und Schnitt im Seitenriss (ungerade Nummer Fig. 1, 3, 5, 7) dargestellt. Zusammengehörig sind auch Fig. 9 und Fig. 10, wobei Fig. 9 den Schnitt im Aufriss und Fig. 10 den Schnitt im Seitenriss zeigt. Je nach Form und Position der Bauteile, die durch solche Anschlusseinheiten miteinander verbunden werden sollen, ist deren räumliche Ausrichtung unterschiedlich.

Mit dem Winkel α Fig. 2 und Fig. 4 wird der Winkel bezeichnet, den die feste Einheit, insbesondere die Bewehrungsstäbe 11,11', zum Isolierkörper 10 hin in einer horizontalen Ebene bilden. Wie Fig. 1 zeigt, liegt die Versteifungsplatte 13 in dieser horizontalen Ebene. Ebenso ist in Fig. 4 dargestellt, wie ein Winkel α zwischen den Bewehrungsstäben 11,11' und dem Isolierkörper 10gebildet ist. Dabei liegen die Bewehrungsstäbe 11,11' mit ihrem Zentrum in zwei parallelen Ebenen X', X". Bewehrungsstab 11 liegt in der Ebene X' und der Bewehrungsstab 11' liegt in der Ebene X". Wie in der zugehörigen Fig. 3 dargestellt, steht hier die Versteifungsplatte 13 senkrecht zu den Ebenen X' und X" zum Isolierkörper 10 aber in einem Winkel α.

In Fig. 5 und Fig. 6 ist die feste Einheit zum Isolierkörper 10 senkrecht angeordnet, jedoch ist die Versteifungsplatte 13 gegenüber der Vertikalen Z um den Winkel γ geneigt.

In Fig. 7 und Fig. 8 ist die feste Einheit zum Isolierkörper 10 in einem Winkel α angeordnet und die Versteifungsplatte 13 ist gegenüber der Vertikalen Z um den Winkel γ geneigt.

In Fig. 9 und Fig. 10 wird ein weiterer möglicher Einsatz der festen Einheit zur isolierten Verbindung von zwei Betonwänden 1 und 2 gezeigt. Die feste Einheit wird zur vertikalen Ebene in einem Winkel β von 1° bis 89° angeordnet. Mit dieser Anordnung werden durch die feste Einheit die Zug- und Druckkräfte in vertikaler Richtung Y und in horizontaler Richtung wirkungsvoll übernommen. Die in Fig. 10 gezeigte vertikale Anordnung der Versteifungsplatte 13 zeigt lediglich eine Möglichkeit der Anordnung. Die Versteifungsplatte 13 kann durchaus wie in Fig. 5 gezeigt zur Vertikalen in einem Winkel γ angeordnet sein, um allfällig in anderer Richtung wirkende Kräfte aufzufangen.

In Fig. 11 werden die Ebenen im Verhältnis zum Isolierkörper 10 beispielhaft gezeigt. Diese Zeichnung soll nur zur Erklärung der räumlichen Anordnung des Isolierkörpers 10 in Bezug auf die drei Richtungen aufgezeigt werden. Die Ausdehnung des Isolierkörpers 10 kann in allen drei Richtungen durchaus stark von der in Fig. 11 gezeigten Darstellung abweichen.

Fig. 12 zeigt zur Illustration eine feste Einheit im Isolierkörper 10 eingebaut. Diese Form wird in der Kombination der Berechnung und der statischen Auslegung zugrunde gelegt. Im Ingenieurbüro wird aufgrund der Gebäudepläne festgelegt, welche der oben beschriebenen Anordnungen zum Einsatz kommen sollen. Die besondere Technik besteht darin, eine feste Einheit oder mehrere feste Einheiten so auszulegen, dass es allen gewünschten Anforderungen genügt.

## Patentansprüche

1. Anschlusseinheit für die Verbindung von zwei Gebäudeteilen, bestehend aus einem Isolierkörper (10) und einer festen Einheit (11, 11', 13), wobei der Isolierkörper (10) zwei parallel zueinander liegenden flachen Seiten aufweist und aus thermisch isolierendem Material besteht und zwischen den beiden Gebäudeteilen angeordnet werden soll und die Kräfte mittels der festen Einheit (11, 11', 13) übertragen werden sollen und wobei die feste Einheit (11, 11', 13) aus einer Versteifungsplatte (13), die im Bereich des Isolierkörpers (10) angeordnet ist, und zwei mit ihr fest verbundenen sich parallel zur Plattenebene erstreckenden Bewehrungsstäben (11, 11') besteht,
wobei die Versteifungsplatte (13) zwei parallele Längskanten aufweist und je ein Bewehrungsstab (11,11') an einer dieser Längskanten mit der Versteifungsplatte (13) verbunden ist, **dadurch gekennzeichnet,**
**dass** die feste Einheit aus Versteifungsplatte (13) und Bewehrungsstäben (11, 11') relativ zu dem Isolierkörper (10) bezüglich mindestens eines Winkels (α, β, γ) der drei senkrecht zueinander stehenden Richtungen (x, y, z) bei senkrecht zu den flachen Seiten des Isolierkörpers (10) zeigender y-Richtung in einem Winkelbereich von 1° bis 89° angeordnet ist.

2. Anschlusseinheit nach Anspruch 1,
**dadurch gekennzeichnet,**
**dass** die Versteifungsplatte (13) horizontal bezüglich des plattenförmigen Isolierkörpers (10) liegt und die feste Einheit (11, 11', 13) zur Längsrichtung (x) des Isolierkörpers (10) unter einem Winkel (α) in einem Winkelbereich 1° bis 89° angeordnet ist.

3. Anschlusseinheit nach Anspruch 1,
**dadurch gekennzeichnet,**
**dass** die Versteifungsplatte (13) vertikal bezüglich des plattenförmigen Isolierkörpers (10) steht und die feste Einheit (11, 11', 13) zur Längsrichtung des Isolierkörpers (10) unter einem Winkel (α) in einem Winkelbereich 1° bis 89° angeordnet ist.

4. Anschlusseinheit nach Anspruch 1,
**dadurch gekennzeichnet,**
**dass** die Versteifungsplatte (13) zur Vertikalen des plattenförmigen Isolierkörpers (10) unter einem Winkel (γ) in einem Winkelbereich von 1° bis 89° steht und die feste Einheit (11, 11', 13) zur Längsrichtung des Isolierkörpers (10) senkrecht steht.

5. Anschlusseinheit nach Anspruch 1,
**dadurch gekennzeichnet,**
**dass** die Versteifungsplatte (13) zur Vertikalen des plattenförmigen Isolierkörpers (10) unter einem Winkel (γ) in einem Winkelbereich von 1° bis 89° steht und die feste Einheit (11, 11', 13) zur Längsrichtung des Isolierkörpers (10) unter einem Winkel (α) in einem Winkelbereich von 1° bis 89° angeordnet ist.

6. Anschlusseinheit nach Anspruch 1,
**dadurch gekennzeichnet,**
**dass** die Versteifungsplatte (13) vertikal bezüglich der flachen Seite des Isolierkörpers (10) steht und die feste Einheit (11, 11', 13) zur Längsrichtung des Isolierkörpers (10) unter einem Winkel (α) in einem Winkelbereich von 1° bis 89° abgeordnet ist und zur Horizontalen einen Neigungswinkel (β) in einem Winkelbereich von 1° bis 89° aufweist.

7. Anschlusseinheit nach einem der vorhergehenden Ansprüche,
**dadurch gekennzeichnet,**
**dass** die aus Baustahl oder nicht rostendem Stahl gefertigte feste Einheit (11, 11', 13) mit einem Farbanstrich versehen ist.

8. Anschlusseinheit nach einem der vorhergehenden Ansprüche,
**dadurch gekennzeichnet,**
**dass** die Versteifungsplatte (13) und die Bewehrungsstäbe (11, 11') mittels Schweißen fest verbunden sind.

9. Anschlusseinheit nach einem der vorhergehenden Ansprüche,
**dadurch gekennzeichnet,**
**dass** die Versteifungsplatte (13) und die Bewehrungsstäbe (11, 11') mittels Kleben fest verbunden sind.

## Claims

1. Connection element for the connection of two parts of a building, consisting of an insulating body (10) and a fixed unit (11, 11', 13), wherein
the insulating body (10)
features two flat faces parallel to one another and
is made of a thermally insulating material and
is to be arranged between both parts of the building and
the forces should be transmitted by the fixed unit (11, 11', 13) and wherein the fixed unit (11, 11', 13) consists of
a stiffening slab (13) arranged in the range of the insulating body (10) and two reinforcement rods firmly connected thereto and extending parallel to the plane of the slab,
wherein the stiffening slab (13) features two parallel longitudinal edges and one reinforcement rod is connected to the stiffening slab at each of these longitudinal edges,
**characterised in that**
the fixed unit of the stiffening slab (13) and the reinforcement rods (11, 11') relatively to the insulating body (10) at least one angle (α, β, γ) with respect to the three orthogonal directions (x, y, z), where the y-direction is orthogonal to the flat faces of the insulating body (10), is arranged in an angle range between 1° an 89°.

2. Connection element according to claim 1,
**characterised in that**
the stiffening slab (13) is arranged horizontally with respect to the slab-shaped insulating body (10) and the fixed unit (11, 11', 13) forms, with respect to the longitudinal direction (x) of the insulating body (10), an angle (α) ranging from 1° to 89°.

3. Connection element according to claim 1,
**characterised in that**
the stiffening slab (13) is arranged vertically with respect to the slab-shaped insulating body (10) and the fixed unit (11, 11', 13) forms, with respect to the longitudinal direction of the insulating body (10), an angle (α) ranging from 1° to 89°.

4. Connection element according to claim 1,
**characterised in that**
the stiffening slab (13) forms, with respect to the vertical direction of the slablike insulating body (10), an angle (γ) ranging from 1° to 89° and the fixed unit (11, 11', 13) is arranged orthogonally to the longitudinal direction of the insulating body (10).

5. Connection element according to claim 1,
**characterised in that**
the stiffening slab (13) forms, with respect to the vertical direction of the slablike insulating body (10), an angle (γ) ranging from 1° to 89° and the fixed unit (11, 11', 13) forms, with respect to the longitudinal direction of the insulating body (10), an angle (α) ranging from 1° to 89°

6. Connection element according to claim 1,
**characterised in that**
the stiffening slab (13) is arranged vertically with respect to the flat faces of the insulating body (10) and the fixed unit (11, 11', 13) forms, with respect to the longitudinal direction of the insulating body (10), an angle (α) ranging from 1° to 89° and, with respect to the horizontal direction, a tilt angle (β) ranging from 1° to 89°.

7. Connection element according to one of the previous claims,
**characterised in that**
the fixed unit (11, 11', 13) made of building steel or of stainless steel is coated with paint.

8. Connection element according to one of the previous claims,
**characterised in that** the stiffening slab (13) and the reinforcement rods (11, 11') are connected by welding.

9. Connection element according to one of the previous claims,
**characterised in that** the stiffening slab (13) and the reinforcement rods (11, 11') are connected by sticking.

## Revendications

1. Ensemble de raccordement pour l'assemblage de deux parties d'un bâtiment, constitué d'un corps isolant (10) et d'une unité ferme (11, 11',13), où
le corps isolant (10)
présente deux faces planes parallèles l'une à l'autre et
est constitué d'un matériau isolant thermiquement et
doit être disposé entre les deux parties du bâtiment et
les forces doivent être supportées par l'intermédiaire de l'unité ferme (11, 11', 13) et où
l'unité ferme (11, 11', 13) est constituée
d'une plaque de raidissement (13) disposée dans la zone du corps isolant (10) et
de deux tiges d'armature (11, 11') qui lui sont fermement liées et qui s'étendent parallèlement au plan de la plaque,
où
la plaque de raidissement (13) présente deux bords longitudinaux parallèles et une tige d'armature est liée à la plaque de raidissement à chacun de ces bords longitudinaux,
**caractérisé en ce que**
l'unité ferme de la plaque de raidissement (13) et des tiges d'armature (11, 11') forme relativement au corps isolant (10) au moins un angle (α, β, γ) avec les trois directions orthogonales (x, y, z), la direction y étant orthogonale au faces planes du corps isolant (10), dans une plage de 1° à 89°.

2. Ensemble de raccordement selon la revendication 1,
**caractérisé en ce que**
la plaque de raidissement (13) est disposée horizontalement au corps isolant en forme de plaque (10) et l'unité ferme (11, 11', 13) forme, par rapport à la direction longitudinale (x) du corps isolant (10), un angle (α) dans une plage de 1° à 89°.

3. Ensemble de raccordement selon la revendication 1,
**caractérisé en ce que**
la plaque de raidissement (13) est disposée verticalement au corps isolant en forme de plaque (10) et l'unité ferme (11, 11', 13) forme, par rapport à la direction longitudinale du corps isolant (10), un angle (α) dans une plage de 1° à 89°.

4. Ensemble de raccordement selon la revendication 1,
**caractérisé en ce que**
la plaque de raidissement (13) forme, par rapport à la verticale du corps isolant en forme de plaque (10), un angle (γ) dans une plage de 1° à 89° et l'unité ferme (11, 11', 13) est disposée orthogonalement à la direction longitudinale du corps isolant (10).

5. Ensemble de raccordement selon la revendication 1,
**caractérisé en ce que**
la plaque de raidissement (13) forme, par rapport à la verticale du corps isolant en forme de plaque (10), un angle (γ) dans une plage de 1° à 89° et l'unité ferme (11, 11', 13) forme, par rapport à la direction longitudinale du corps isolant (10), un angle (α) dans une plage de 1° à 89°.

6. Ensemble de raccordement selon la revendication 1,
**caractérisé en ce que**
la plaque de raidissement (13) est disposée verticalement aux faces planes du corps isolant (10) et l'unité ferme (11, 11', 13) forme, par rapport à la direction longitudinale du corps isolant (10), un angle (α) dans une plage de 1° à 89° et, par rapport à l'horizontale, une angle d'inclinaison (β) dans une plage de 1° à 89°.

7. Ensemble de raccordement selon l'une des revendications précédentes,
**caractérisé en ce que**
l'unité ferme (11, 11') faite d'acier de construction ou d'acier inoxydable est munie de peinture.

8. Ensemble de raccordement selon l'une des revendications précédentes,
**caractérisé en ce que**
la plaque de raidissement (13) et les tiges d'armature (11, 11') sont liées par soudage.

9. Ensemble de raccordement selon l'une des revendications précédentes,
**caractérisé en ce que**
la plaque de raidissement (13) et les tiges d'armature (11, 11') sont liées par collage.
